# FASCICULE DE BREVET EUROPEEN

(11) **EP 0 082 128 B1**
(45) Date de publication et mention de la délivrance du brevet: **20.03.1985**
(21) Numéro de dépôt: 82870058.3
(22) Date de dépôt: 27.10.1982
(51) Int. Cl.: B43L 1/02

(54) **Tableau encadré à surface à écrire**
Schreibtafel mit Rahmen
Framed writing board

(30) Priorité: 16.12.1981 LU 83839
(43) Date de publication de la demande: 22.06.1983
(73) Titulaire: ALLIANCE EUROPE S.A., B-3600 Genk (BE)
(72) Inventeur: Palmans, Jos, B-3582 Sint-Huibrechts-Lille (Neerpelt) (BE)
(74) Mandataire: Kellens, Georges E.

## Description

La présente invention est relative à un tableau, ou un ensemble de tableaux, chacun pourvu d'un encadrement et plus particulièrement destiné à être utilisé comme surface à écrire et/ou encore accessoirement, lorsqu'il est du type métallique émaillé, également destiné à y faire adhérer des objets aimantés ou comportant un aimant et, par l'intermédiaire de ceux-ci, des objets non aimantés, par exemple des feuilles de papier.

L'on connaît déjà différentes formes de réalisation de tableaux encadrés pouvant être utilisés à plat ou encore plus généralement destinés à être placés contre un mur et répondant aux fonctions indiquées; il s'agit toujours soit d'un encadrement en plusieurs éléments, que l'on vient emboîter sur la tranche du tableau et que l'on réunit ensuite de différentes manières, par exemple collage et autres moyens d'adhésion, ou encore un assemblage qui fait appel à un certain nombre de pièces accessoires, des clous, des vis, des équerres, etc., soit encore l'on place le tableau par l'arrière d'un encadrement d'une pièce, celui-ci comportant dans ce cas une battée contre laquelle on va maintenir le tableau en ayant recours à un certain nombre de pièces accessoires, cales, clous, vis, etc.

On a également déjà prévu dans le brevet US-A No 3711978 ou encore dans le brevet FR-A No 1557246 un encadrement à deux branches, mais sans avoir recours à un cadre complémentaire en utilisant un ou plusieurs éléments arrière formant paroi arrière complète.

Pour réaliser un tableau encadré selon l'invention, on n'a recours à aucun collage ni à des pièces de fixation accessoires, mais simplement le tableau est placé et s'insère par l'arrière dans l'encadrement, celui-ci maintenant et enserrant le bord du tableau conjointement avec un cadre complémentaire venant lui, par l'arrière, s'insérer dans l'encadrement pour former un tout inséparable.

A cet effet, le tableau encadré selon l'invention se caractérise en ce que l'encadrement d'un seul tenant périphérique a un profil qui présente trois. branches, dont deux branches angulairement placées l'une par rapport à l'autre, dont l'une ou une partie en prolongement d'elle sert d'appui à la face avant du tableau et dont l'autre branche est munie, vers l'intérieur, d'un rebord pouvant s'appuyer indirectement sur la face arrière du tableau sous l'effet d'une patte du cadre complémentaire, lorsque ce dernier s'appuie lui sur la face arrière du tableau, le cadre complémentaire étant de profil en forme de U droit, c'est-à-dire à deux branches, au moins l'une des branches de l'encadrement offrant partiellement une certaine élasticité, de sorte que l'encadrement, après que le tableau y a été inséré, se resserre sur celui-ci, la troisième branche complémentaire étant extérieure aux deux autres.

Le fait que le tableau est parfaitement enserré dans l'encadrement est particulièrement avantageux; en effet, il est de ce fait empêché de glisser dans celui-ci.

Le tableau encadré selon l'invention comprend un cadre complémentaire arrière, celui-ci, comme la face arrière de l'encadrement, étant aménagé de manière à pouvoir répondre par exemple aux différents critères suivants: pouvoir l'accrocher à un mur, et ce dans les deux sens dans le cas où il est rectangulaire; pouvoir l'utiliser à plat, sur une table par exemple; pouvoir y accrocher différents dispositifs, par exemple une boîte, un crochet, etc., pour y tenir et placer par exemple un marqueur, un frottoir, etc.; pouvoir y accrocher une charnière permettant sur un premier tableau d'y assembler un deuxième et réaliser un diptyque, voire un triptyque.

De préférence, le tableau encadré selon l'invention est aménagé de manière à offrir non pas un, mais l'ensemble des critères indiqués ci-dessus.

Afin de mieux comprendre l'invention et d'en faire ressortir ses avantages et caractéristiques, on la décrit maintenant de manière exemplative par rapport à un dessin qui représente:
à la fig. 1, une vue schématique de la face avant (face d'utilisation) d'un tableau encadré conforme à l'invention;
à la fig. 2, une vue de la face arrière (face de pose et d'accrochage) d'un tableau encadré dans une forme de réalisation particulièrement élaborée et conforme à l'invention;
à la fig. 3, une vue partielle en coupe suivant la ligne A/A de la fig. 2;
à la fig. 3a, une vue partielle en coupe suivant la ligne A'/A' de la fig. 2;
à la fig. 4, une vue partielle en coupe suivant la ligne B/B de la fig. 2;
à la fig. 4a, une vue partielle en coupe suivant la ligne B'/B' de la fig. 2;
à la fig. 5, une vue partielle en coupe suivant la ligne C/C de la fig. 2.

En se référant à ces différentes figures, on a représenté par 1 le tableau proprement dit en une tôle émaillée rigide ou autre surface à écrire, par 2 l'encadrement qui va apparaître du côté de la face avant 1 a du tableau 1, ainsi qu'à la face arrière 1 b, par 3 le cadre complémentaire qui n'apparaît qu'à la face arrière 1 b du tableau 1.

L'encadrement 2 comporte, comme visible en profil (fig. 3, 3a, 4, 4a), au moins deux branches 2a, 2b angulairement placées l'une par rapport à l'autre, dont l'une 2a, pourvue d'un prolongement 4, va servir d'appui pour la face avant 1 a du tableau et dont l'autre 2b est munie vers l'intérieur d'un rebord 5 s'appuyant indirectement sur la face arrière 1 b du tableau sous l'effet d'une patte 6 dont est pourvu le cadre complémentaire 3 lorsque (fig. 3, 3a, 4, 4a) celui-ci s'appuie sur la face arrière 1 b du tableau 1.

Pour que le tableau 1 puisse s'insérer dans l'encadrement 2 ou encore que la patte 6 du cadre complémentaire puisse aussi s'insérer sous le rebord 5 de l'encadrement et ensuite y être resserrée, il est nécessaire de pouvoir disposer d'un certain jeu dans les deux sens plus ou moins perpendiculairement au tableau 1, flèche 7, ainsi que ceux plus ou moins dans le prolongement de la tranche du tableau 1, flèche 8, et donc d'une certaine élasticité d'au moins certaines parties de l'encadrement 2 et/ou éventuellement d'une certaine partie du cadre complémentaire 3.

Il faut noter que, pour insérer le tableau 1 et/ou le cadre complémentaire 3, on doit prévoir une certaine élasticité et un certain écartement; il est important que l'on s'assure inversement que, après cette insertion, il y ait un retour suffisamment fort pour parfaitement enserrer le tableau 1 et que, pour ce, faire également la distance au repos, c'est-à-dire sans l'insertion du tableau entre la ligne (ou face) d'appui de l'encadrement 2 sur la face avant 1 du tableau et la ligne (ou face) du cadre complémentaire 3 sur la face arrière 1 b du tableau, soit au moins légèrement inférieure à l'épaisseur du tableau 1.

Dès lors que l'encadrement 2 est en une matière présentant une certaine élasticité, c'est-à-dire n'est en fait pas suffisamment rigide, on prévoit que l'encadrement 2 comprend de profil une branche complémentaire 2c extérieure et, pour sa part, que le cadre complémentaire 3 est de profil en forme de U, c'est-à-dire à deux branches 3a, 3b dont la branche complémentaire 3b a essentiellement pour but de donner la rigidité au cadre complémentaire 3.

Dans sa forme de réalisation représentée aux fig. 2 à 5, on retrouve, tant au profil de l'encadrement 2 que du cadre complémentaire 3, ces branches complémentaires 2c et 3b mais, de plus, ces deux pièces 2 et 3 sont conçues de manière à assurer la parfaite tenue du tableau 1, c'est-à-dire parfaitement l'enserrer et former un tout inséparable, mais également en fonction d'autres considérations d'utilisation.

Ainsi, l'encadrement 2 (fig. 2 à 5) comprend trois branches, l'une 2a de biais par rapport aux deux autres 2b, 2c et qui se termine par un prolongement 4 parallèle à la surface extérieure 1 a du tableau 1, ce prolongement 4 forme une petite bordure servant de butée à l'utilisation d'un marqueur et protège donc l'encadrement (fig. 1). Les deux autres branches 2b, 2c sont parallèles l'une à l'autre et entretoisées en un certain nombre d'endroits du périmètre de l'encadrement 2, ce qui augmente sa rigidité et, par ailleurs, ces entretoises 9 (voir fig. 2) vont permettre de réaliser une succession d'alvéoles 10.

Pour sa part, le cadre complémentaire 3 (fig. 2 à 5), en forme de U droit, comprend deux branches parallèles 3a, 3b assez distantes l'une de l'autre, de façon à disposer, à l'arrière du tableau, d'une bande 11 périphérique, assez large, permettant d'y prévoir des oeillets 12 dans lesquels on va pouvoir glisser les moyens d'accrochage (non représentés).

Pour parfaire la rigidité du cadre complémentaire 3 et assurer sa bonne insertion dans l'encadrement 2, on prévoit (fig. 2), en un certain nombre d'endroits de son périmètre extérieur sur des longueurs déterminées, des pattes 13 (fig. 2) formées par une troisième branche 3c, parallèle aux deux autres 3a, 3b, et qui vont se glisser chacune dans un alvéole 10, c'est-à-dire entre les branches 2c et 2b de l'encadrement (voir fig. 3 et 4), de telle sorte qu'aussi bien le cadre complémentaire 3 que l'encadrement 2 vont constituer u n ensemble massif susceptible de résister à des contraintes élevées de services. Comme parfaitement visible à la fig. 2, on conserve un certain nombre d'alvéoles 10 vides, et ce dans le but de pouvoir y introduire la patte (non représentée) ou, plus généralement, un groupe, par exemple trois pattes alignées, du moyen d'accrochage d'un accessoire ou encore d'une charnière permettant d'adjoindre au premier tableau encadré un second (non représenté).

Aux quatre coins du cadre complémentaire 3, on a prévu un emplacement pour des butoirs 14 (fig. 2), pièces en matière élastique que l'on vient placer et fixer (par exemple coller) dans une cavité 15 de même forme (fig. 5) prévue dans le cadre complémentaire 3. Ces butoirs 14, qui sont, du côté de leurs faces extérieures 14a, (fig. 5) en forme bombée, ont pour fonction, d'une part, de servir de point d'appui au tableau encadré et empêcher qu'il ne puisse rayer la surface sur laquelle il est utilisé et, d'autre part, l'empêcher de glisser s'il est utilisé à plat, par exemple sur une table, sans être accroché.

Par ailleurs, ces butoirs élastiques 14 dépassent légèrement du plan arrière du tableau encadré et de ce fait maintiennent parfaitement en place celui-ci lorsqu'il est accroché par deux points (utilisation de deux oeillets 12) à un mur.

Bien entendu, ces butoirs 14 peuvent être de forme et de structure différentes de celle représentée et par exemple il pourrait s'agir de petits tétons en caoutchouc à patte d'attache conique.

De manière préférentielle, comme visible à la fig. 2, les oeillets 12 sont de forme allongée et pourvus d'une ouverture ronde 12a, élargissement par lequel on peut introduire la tête du moyen d'accrochage (par exemple vis), pour ensuite glisser cette tête dans la partie allongée et plus étroite 12b de l'oeillet en abaissant le tableau encadré.

Pour assurer une bonne stabilité, on a prévu non pas un oeil let 12 permettant un point d'accrochage à la partie horizontale supérieure du tableau encadré, mais deux oeillets 12 à mi-hauteur des côtés verticaux du tableau encadré et donc par deux points d'accrochage . Si celui-ci, comme représenté, est rectangulaire, on prévoit un oeillet 12 sur chaque côté, de façon à pouvoir accrocher le tableau encadré tant dans le sens de sa longueur que de sa largeur.

Dans le cas d'un triptyque et encore plus particulièrement d'un diptyque, on prévoit que le tableau encadré, qui est accroché au mur et sur lequel est monté par charnière un deuxième, comporte un troisième point d'accrochage et donc on prévoit d'utiliser, en plus des deux oeillets 12 des côtés longitudinaux, un troisième oeillet 12 sur le côté inférieur; pour ce faire, comme visible, l'oeillet 12, qui y est prévu, comporte une deuxième partie plus étroire 12b' dans le sens vertical.

Comme visible et représenté en pointillé à la fig. 2, pour renforcer le cadre complémentaire, les deux branches 3a, 3b sont reliées par des entretoises transversales 16.

Si un certain nombre d'éléments sont prévus pour augmenter la rigidité de l'encadrement 2 et du cadre complémentaire 3, comme le redoublement des branches 2b, 2c et 3a, 3b des entretoises 9 et 16, etc., inversement, pour permettre l'insertion du cadre complémentaire 3 dans l'encadrement 2, on a prévu en certains endroits du périmètre l'amincissement de la branche 2a (fig. 3, 4 et 5), et non en d'autres (fig. 3a, 4a), la présence du rebord 5 et la patte 6 (fig. 3a, 4a) mais non en d'autres (fig. 3, 4 et 5).

Il s'agit là de détails de réalisation que l'on envisage ou non; l'invention n'est donc pas limitée à la forme de réalisation décrite et représentée et, par exemple, la bande 11 du cadre complémentaire 3 peut être utilisée pour y coller une bande adhésive permettant une fixation par ce moyen du tableau encadré à un mur; pour des raisons esthétiques, comme visible aux fig. 1 et 2, les quatre coins de l'encadrement 2 rectangulaire sont arrondis, sans pour cela que l'on doive prévoir qu'il en soit de même du tableau 1 lui-même; mais, bien entendu, on peut prévoir bien d'autres formes.

## Revendications

1. Tableau (1) pourvu d'un encadrement (2) et d'un cadre complémentaire (3) formant un ensemble inséparable, plus particulièrement destiné à être utilisé come surface à écrire, caractérisé en ce que l'encadrement (2) d'un seul tenant périphérique a un profil qui présente trois branches (2a, 2b, 2c), dont deux branches (2a, 2b) angulairement placées l'une (2a) par rapport à l'autre (2b), dont l'une (2a) ou une partie (4) en prolongement d'elle sert d'appui à la face avant (1 a) du tableau (1) et dont l'autre branche (2b) est munie, vers l'intérieur, d'un rebord (5) pouvant s'appuyer indirectement sur la face arrière (1 b) du tableau sous l'effet d'une patte (6) du cadre complémentaire (3), lorsque ce dernier s'appuie sur la face arrière (1 b) du tableau (1 ), le cadre complémentaire étant de profil en forme de U droit, c'est-à-dire à deux branches (3a, 3b), au moins l'une des branches (2a, 2b) de l'encadrement (2) offrant partiellement une certaine élasticité, de. sorte que l'encadrement (2), après que le tableau (1 ) y a été inséré, se resserre sur celui-ci, la troisième branche (2c) complémentaire étant extérieure aux deux autres (2a, 2b).

2. Tableau encadré selon la renvendication 1, caractérisé en ce que la branche (2a) placée angulairement ou de biais par rapport aux deux autres (2b, 2c) setermine par un prolongement (4) parallèle à la surface avant (1 a) du tableau (1 ) et y forme butée, et les deux autres branches (2c, 2b) sont parallèles l'une à l'autre et entretoisées en un certain nombre d'endroits du périmètre de l'encadrement (2), ces entretoises (9) permettant de réaliser une succession d'alvéoles (10).

3. Tableau encadré selon la revendication 2, caractérisé en ce que le cadre complémentaire (3) comprend, en un certain nombre d'endroits de son périmètre extérieur, sur des longueurs déterminées, des pattes (13) formées par une troisième branche (3c) parallèle aux deux autres (3a, 3b) et qui vont pouvoir se glisser chacune dans un alvéole (10) de l'encadrement (2).

4. Tableau encadré selon l'une des revendications 1 à 3, caractérisé en ce que les deux branches parallèles (3a, 3b) du cadre complémentaire (3) sont assez distantes l'une de l'autre, de façon à disposer, à l'arrière du tableau (1), d'une bande (11) périphérique permettant d'y prévoir des oeillets (12) ou autres moyens d'accrochage du tableau à un mur.

5. Tableau encadré selon la revendication 4, caractérisé en ce qu'au moins aux quatre coins de la bande (1) du cadre complémentaire (3) est prévu un emplacement (15) pour y fixer des butoirs (14) élastiques.

6. Tableau encadré selon l'une des revendications 2 à 5, caractérisé en ce que d'autres alvéoles vides (10) ou des groupes d'alvéoles vides (10) sont prévus au cadre (2) pour y glisser la ou les pattes de charnière et d'autres dispositifs accessoires.

## Patentansprüche

1. Tafel (1) insbesondere mit einer beschreibbaren Oberfläche, mit einem Hauptrahmenteil (2) und einem dieses zu einer untrennbaren Einheit ergänzenden Nebenrahmenteil (3), dadurch gekennzeichnet, dass das einen einstückigen Tafelrand bildende Hauptrahmenteil (2) ein dreirippiges Profil (2a, 2b, 2c) aufweist, von dem zwei Rippen (2a, 2b) im Winkel zueinander stehen, wobei die eine (2a) oder ein Verlängerungsteil (4) von ihr sich auf der Vorderseite (1 a) der Tafel (1 ) abstützt und die andere Rippe (2b) mit einem nach innen gerichteten ersten Vorsprung (5) versehen ist, der sich unter der Einwirkung eines am Nebenrahmenteil (3) befindlichen zweiten Vorsprung (6) indirekt auf der Rückseite (1 b) der Tafel abstützen kann, wenn sich der letztere auf dieser abstützt, und dass das Nebenrahmenteil mit zweien seiner Rippen ein Profil in der Form eines gestreckten U bildet sowie dass wenigstens eine der Rippen (2a oder 2b) des Hauptrahmenteils mindestens teilweise derart elastisch ist, dass dieses sich nach Einlegung der Tafel über ihr wieder zusammenzieht, wobei die dritte ergänzende Rippe (2c) ausserhalb der beiden anderen angeordnet ist.

2. Schreibtafel nach Anspruch 1, dadurch gekennzeichnet, dass die im Verhältnis zu den beiden anderen Rippen (2b, 2c) des Hauptrahmens (2) schräg stehende Rippe (2a) durch eine zur Tafelvorderseite (1 a) parallele Verlängerung (4) fortgesetzt ist und an der Fläche einen Anschlag bildet, während die beiden anderen Rippen (2b, 2c) parallel zueinander stehen und an einigen bestimmten Stellen des Umfangs des Hauptrahmens derart miteinander verstrebt sind, dass die Rippen und die Verstrebungen (9) eine Folge von wabenartigen Vertiefungen (10) bilden.

3. Schreibtafel nach Anspruch 2, dadurch gekennzeichnet, dass der ergänzende Nebenrahmenteil (3) an einer bestimmten Anzahl von Stellen über bestimmte Längenabschnitte seines Aussenumfangs durch eine dritte, zu den beiden anderen (3a, 3b) parallele Rippe (3c) gebildete Klauen (13) aufweist, die je in eine der wabenartigen Vertiefungen (10) des Hauptrahmens (2) eingreifen können.

4. Schreibtafel nach einem der Ansprüche 1 bis 3, dadurch gekennzeichnet, dass die beiden zueinander parallelen Profilrippen (3a, 3b) des ergänzenden Nebenrahmens (3) genügend weit voneinander entfernt sind, um an der Rückseie (1 b) der Tafel (1 ) einen Randstreifen (11 ) zu bilden, in dem augenartige Ausnehmungen (12) oder andere Mittel zur Befestigung der Tafel an einer Mauer vorgesehen werden können.

5. Schreibtafel nach Anspruch 4, dadurch gekennzeichnet, dass wenigstens an den vier Ecken des Randstreifens (11) des Nebenrahmens (3) Ausnehmungen (15) zur Aufnahme von elastischen Puffern (14) vorgesehen sind.

6. Schreibtafel nach einem der Ansprüche 2 bis 5, dadurch gekennzeichnet, dass weitere Vertiefungen (10) oder Gruppen von ihnen am Hauptrahmen (2) für den Eingriff von Scharnierklauen oder die Anbringung von sonstigem Zubehör vorgesehen sind.

## Claims

1. Board (1) provided with a frame (2) and with a supplementary frame (3) forming an inseparable whole, more especially intended to be used as a writing surface, characterized by the fact that the frame (2) consisting of one single peripheral piece has a section comprising three sides (2a, 2b, 2c), of which two sides (2a, 2b), placed at an angle one (2a) to the other (2b), of which the one (2a) or a part (4) in extension of it, acts as a support to the front face (1 a) of the board (1), and of which the other side (2b) is provided on the inside with a ledge (5) which can rest indirectly against the rear face (1 b) of the board (1), the supplementary frame'having an upright U-shaped section, i.e. with two sides (3a, 3b), at leat one of the sides (2a or 2b) of the frame (2) offering in part a certain elasticity, so that the frame (2), after the board (1) has been inserted into it, presses against the latter, the third supplementary side (2c) being outside the other two (2a, 2b).

2. Framed board according to Claim 1, characterized by the fact that the side (2a) placed at an angle or obliquely in relation to the other two (2b, 2c) ends with an extension (4) parallel to the front surface (1 a) of the board (1) and makes an abutment there, and the two other sides (2c, 2b) are parallel one to the other and braced at a certain number of points of the perimeter of the frame (2), such braces (9) forming a succession of cavities (10).

3. Framed board according to Claim 2, characterized by the fact that the supplementary .frame (3) includes, at a certain number of points on its outer perimeter, at specific intervals, projections (13) formed by a third side (3c) parallel to the two others (3a, 3b) and which can each slide into a cavity (10) in the frame (2).

4. Framed board according to any of Claims 1 to 3, characterized by the fact the two parallel sides (3a, 3b) of the supplementary frame (3) are sufficiently distant one from the other to have, behind the board (1), a peripheal strip (11) where eyelets (12) or other means of attaching the board to a wall can be provided.

5. Framed board according to Claim 4, characterized by the fact that, at least at the four corners of the strip (11) on the supplementary frame (3), a recess (15) is provided to fix elastic stops (14).

6. Framed board according to any of Claims 2 to 5, characterized by the fact that other empty cavities (10) or groups of empty cavities (10) are provided on the frame (2) into which hinge projections and other accessory devices n be slid.
